# FASCICULE DE BREVET EUROPEEN

(11) **EP 0 039 901 B1**
(45) Date de publication et mention de la délivrance du brevet: **19.12.1984**
(21) Numéro de dépôt: 81103444.6
(22) Date de dépôt: 07.05.1981
(51) Int. Cl.: H01F 27/24, H01F 41/02, B21D 43/28

(54) **Bobine électrique d'inductance shunt et machine automatique pour découper des tôles**
Elektrische Shunt-Drosselspule und automatische Maschine zum Schneiden von Blechen
Electric shunt reactor and automatic machine for cutting laminations

(30) Priorité: 12.05.1980 FR 8010574
(43) Date de publication de la demande: 18.11.1981
(73) Titulaire: ALSTHOM-ATLANTIQUE Société anonyme dite:, F-75784 Paris Cédex 16 (FR)
(72) Inventeur: Messé, Gérard, F-78580 Maule (FR); Faure, Michel, F-78800 Houilles (FR); Ducombs, Marcel, F-27490 Autheuil Authouillet (FR)
(74) Mandataire: Weinmiller, Jürgen

## Description

La présente invention concerne une bobine d'inductance shunt.

Il est connu d'utiliser des bobines d'inductance shunt pour compenser l'énergie réactive capacitive dans des longues lignes de transport d'énergie électrique généralement à haute tension, et pour augmenter la stabilité des réseaux.

Il existe deux types de bobines d'inductance shunt : l'une dans l'air à manteau magnétique et l'autre à noyau de fer avec entrefers. Ce second type de bobine d'inductance est de plus en plus utilisé à cause des possibilités qu'elle offre aux utilisateurs au niveau de sa caractéristique de saturation. Un noyau d'une telle bobine est alors constitué par un empilement vertical de tronçons de fer séparés par des entrefers. Dans une réalisation connue (voir document FR-A-1 131 038), les tôles d'un tronçon sont disposées sensiblement radialement de façon à former vue de dessus un disque avec un trou central. Le disque est réalisé par portions. Une portion est constituée par une juxtaposition de tôles placées dans les plans verticaux de longueurs dégradées. Une portion comporte par exemple cinq tôles réalisant des gradins. Dans cette réalisation connue, la direction de laminage des tôles est axiale, parallèle à la direction du champ magnétique principal.

Dans une telle disposition, il est difficile d'obtenir un coefficient de remplissage, supérieur à 0,8 dans des conditions acceptables. D'autre part, étant donné le sens de laminage des tôles, il est nécessaire de disposer d'autant de rouleaux de tôles magnétiques de largeur différente qu'il y a de tôles de longueur différente dans une portion, ou bien alors on n'utilise qu'un seul rouleau ayant une largeur correspondant à la longueur du plus long paquet de tôles d'une portion mais alors cela nécessite, pour les tôles de moindre longueur, une découpe supplémentaire dans le sens perpendiculaire d'où plus de travail et de nombreuses chutes de tôles.

Dans le document US-A-2 468 786, on décrit un noyau similaire dans lequel chaque portion comporte plusieurs paquets de tôles, les gradins étant réalisés entre les différents paquets.

La présente invention a pour but d'améliorer le coefficient de remplissage, de faciliter la fabrication industrielle des noyaux et de conserver des pertes de fer totales, dues au flux magnétique principal et aux pertes supplémentaires dues aux franges entre tronçons (ou galettes) successifs, minimales.

La présente invention a donc pour objet une bobine électrique d'inductance shunt pour lignes de transport d'énergie électrique comprenant un noyau magnétique autour duquel est placé un enroulement électrique d'axe vertical, et un manteau magnétique pour la fermeture du circuit magnétique, ledit noyau magnétique comportant un empilement vertical de tronçons de fer, séparés les uns des autres par des entrefers, chaque tronçon se présentant sous la forme d'un disque avec un trou central, et étant constitué par une juxtaposition d'une pluralité de portions, chaque portion comportant une succession de tôles magnétiques situées dans des plans verticaux parallèles à l'axe de l'enroulement électrique, une dite portion étant formée d'un premier paquet de tôles de longueurs toutes identiques et d'un second paquet de tôles caractérisée en ce que ledit second paquet est formé de tôles de longueurs régulièrement décroissantes d'une tôle à la suivante, et en ce que la direction de laminage des tôles est perpendiculaire à l'axe de la bobine.

Selon une réalisation avantageuse de l'invention, ledit premier paquet de tôles est divisé en deux parts prenant en sandwich ledit second paquet de tôles.

La fabrication industrielle de telles portions de tronçons est alors grandement facilitée puisqu'on n'a alors besoin que d'un seul rouleau de tôle de largeur correspondant à l'épaisseur des tronçons quitte à le refendre dans la longueur pour obtenir la bonne largeur. Une machine automatique programmée peut alors facilement couper les tôles à la longueur voulue et il n'y a aucune chute.

Le coefficient de remplissage dans une telle disposition est supérieur ou égal à 0,94 ce qui est meilleur que tous les cas connus, et les pertes magnétiques totales qui sont dues aux pertes du flux principal et aux pertes du flux de fuite des franges entre tronçons successifs sont globalement très voisines. En effet si les pertes dues au flux principal sont, dans la disposition selon l'invention, de l'ordre de deux fois et demi supérieures à celles dans la disposition connue citée ci-dessus, à cause du sens de laminage des tôles qui est dans l'invention, perpendiculaire à l'axe de la bobine, par contre, dans la disposition selon l'invention, les pertes dues aux franges sont négligeables. Au total les pertes ne sont pas supérieures.

Ainsi, l'intérêt de cette disposition demeure, même dans le cas de tôles magnétiques dont les cristaux sont orientés dans le sens du laminage bien que dans ce cas, la direction de l'inducteur soit perpendiculaire au sens préférentiel d'utilisation des tôles.

L'invention a aussi pour objet une machine automatique pour découper des tôles comportant des moyens d'amenée, sur la machine, d'une longueur de tôle réglable d'une façon continue et à volonté, une cisaille et un dispositif de réception des tôles coupées caractérisé en ce que le dispositif de réception des tôles coupées comprend une palette relevable d'un angle a par rapport au plan horizontal autour d'un axe perpendiculaire au sens de déplacement de la tôle, ledit axe étant situé du côté de la palette le plus proche de la cisaille, des moyens d'abaissement du dispositif de réception et des moyens de déplacement du dispositif de réception vers l'aval par rapport au sens de déplacement de la tôle.

L'invention sera mieux comprise à la lumière de la description d'un exemple de réalisation de l'invention faite ci-après en regard du dessin annexé dans lequel :
La figure 1 montre en vue de dessus une portion d'un tronçon de noyau magnétique d'une bobine d'inductance shunt selon l'art connu.
La figure 2 montre un rouleau de tôle magnétique.
La figure 3 montre en vue de dessus une portion d'un tronçon de noyau magnétique d'une bobine d'inductance shunt selon l'invention.
La figure 4 montre la position des différentes portions dans un tronçon.
Les figures 5 et 6 montrent en vue de dessus et de face un tronçon complet prêt à être imprégné.

La figure 7 représente schématiquement une machine à découper les tôles. En se reportant à la figure 1 qui montre une portion d'un tronçon de noyau d'une bobine d'inductance shunt selon l'art connu, on voit qu'une portion 1 est constituée par la juxtaposition de plusieurs paquets 2, 3, 4, 5 quatre en l'occurrence, de tôles 6. Dans chaque paquet, les tôles ont la même longueur mais celle-ci est décroissante du paquet 2 au paquet 5. Les tôles 6 sont placées verticalement c'est-à-dire dans des plans parallèles à l'axe 7 de la bobine qui est aussi celui du tronçon 8. Cette portion 1 comporte ainsi des gradins et l'assemblage d'une pluralité de telles portions 1 pour former le tronçon complet 8 laisse des vides 9 et le coefficient de remplissage dépasse difficilement 0,8. Ces vides sont ensuite comblés lors de l'imprégnation par de la résine polymérisable. Dans cette disposition connue, la direction de laminage des tôles est parallèle à l'axe 7 de la bobine et symbolisée par le signe repéré 10, or pour découper les tôles, on part de rouleaux tels que le rouleau 11 de la figure 2 dont la direction du laminage est celle indiquée sur cette figure 2 par la flèche F. Il est donc nécessaire pour chaque paquet 2, 3, 4 ou 5 d'utiliser un rouleau 11 dont la largeur L correspond à la longueur L du paquet considéré. On coupe alors des tôles sur une longueur e égale à l'épaisseur e (fig. 6) du tronçon 8. Si l'on veut n'utiliser qu'un seul rouleau de largeur unique on est alors obligé de prendre un rouleau de largeur correspondant à la longueur du paquet le plus long, à savoir le paquet 2 sur la figure 1 ; pour les paquets 3, 4 et 5 il est alors nécessaire de couper dans le rouleau 11 des tôles sur une longueur e mais aussi dans le sens perpendiculaire à la direction longitudinale y de façon à obtenir des tôles correspondant à la longueur des paquets 3, 4 et 5. Outre la coupe supplémentaire nécessitée, cette dernière solution occasionne des chutes importantes. A cause donc de l'orientation des tôles 6 dans les portions 1 on est obligé de limiter le nombre de paquets constituant une portion 1 puisqu'il faut autant de rouleaux de largeurs différentes qu'il y a de paquets (la solution à rouleau de largeur unique étant exclue à cause des chutes et de la complication). On augmente donc la largeur des paquets de manière à obtenir un compromis raisonnable le nombre de paquets et le coefficient de remplissage. Dans l'esprit de l'homme de l'art, la disposition des tôles de telle sorte que le sens du laminage soit celui indiqué par le signe référencé 10 c'est-à-dire parallèle à l'axe 7 de la bobine est évident puisqu'il correspond au sens du flux principal de la bobine.

L'invention réside justement dans le fait, comme on le voit sur la figure 3, de disposer les tôles de telle sorte que leur sens de laminage soit, pour chaque tôle, perpendiculaire à l'axe 7 de la bobine soit dans le sens Fᵢ. On peut alors dégrader la longueur des tôles de l'une à la suivante et non plus par paquets et il suffit d'avoir un rouleau de tôle dont la largeur correspond cette fois-ci à l'épaisseur constante e, figure 6, du tronçon 1.

La machine est programmée de manière à couper des largeurs de tôles variables.

Les essais ont montré que bien que le sens de laminage des tôles soit perpendiculaire au flux principal, les pertes totales sont sensiblement les mêmes et ceci grâce à la diminution considérable des pertes dans le flux de franges entre les différents tronçons 8. On a donc une fabrication beaucoup plus simple et un meilleur coefficient de remplissage, en conséquence à section utile de fer égale, le diamètre extérieur du tronçon est plus faible donc les masses de fer, de cuivre de l'enroulement et des isolants sont plus faibles.

La figure 3 montre une portion 1 d'un tronçon 8 réalisé selon l'invention. Cette portion est constituée de deux paquets 12 et 13 de tôles 6 ayant toutes une longueur identique.

Ces deux paquets 12 et 13 prennent en - sandwich un paquet de tôles 14 qui ont toutes des longueurs différentes.

La figure 4 montre la juxtaposition des différentes portions 1 dans le tronçon 8.

Les figures 5 et 6 montrent un tronçon complet prêt à l'imprégnation. Pour le maintien des tôles, on a placé à la périphérie externe et interne des cylindres 15 et 16 mécaniquement résistants et isolants et sur le dessus et le dessous une toile en tissus de verre 17 et 18.

Sur le dessus du tronçon, sont placés des séparateurs 19 de manière à réaliser un entrefer entre le tronçon et le suivant qui sera posé au-dessus. Ces séparateurs sont en ardoise.

L'ensemble est alors placé dans un four dans lequel on réalise le vide, on verse alors goutte à goutte une résine d'imprégnation telle qu'une résine époxy polymérisable puis on exécute le traitement thermique pour la polymérisation.

La figure 7 montre ainsi une machine à découper les tôles comprenant un dispositif de réception des tôles coupées apte à constituer des paquets de tôles tels que le paquet de tôle 1 figure 3. La machine comprend essentiellement trois parties :
- des moyens d'amenée de la tôle, non représentés, mais comprenant d'une manière classique une butée fixe, une butée mobile dont le déplacement est assuré par une vis mère, et une pince mobile se déplaçant entre les deux butées : la pince prend la tôle à la fin de sa course arrière limitée par la butée mobile, l'entraîne vers l'avant jusqu'à la butée fixe lâche la tôle après la coupe, l'écartement entre la butée fixe et mobile déterminant la longueur de tôle coupée.

- la cisaille proprement dite comprenant un couteau mobile 20, une contre-lame fixe 21 et un dispositif de blocage de la tôle 22.
- un dispositif de réception 23 comportant un bâti 24 sur lequel est placée une palette 25 orientable d'un angle a ajustable à volonté autour d'un axe 26 perpendiculaire au sens d'avancement de la tôle 27 grâce à un vérin 28. La palette 25 comporte des jours latérales 29 à écartement réglable. Un vérin 30 permet le déplacement vertical du bâti 24. On peut ainsi faire en sorte que la hauteur de chute de la tôle coupée soit constante. Enfin, un vérin 31 permet le déplacement vers l'aval du bâti 24 pour l'évacuation du paquet de tôles 32 coupées. Tous les mouvements : de la palette 25, des vérins 28, 30, 31, du couteau 20, de l'amenée de la longueur de tôles, sont automatiques et programmés.

Pour réaliser un paquet de tôles tel que la portion 1 représentée sur la figure 3, on commence par régler la palette 25 en position horizontale, l'angle a étant égal à 0 et les tôles arrivant dans le sens de la flèche F₂ (fig. 1) on découpe d'abord les tôles du paquet 12 puis automatiquement, d'après le programme, le vérin 28 assure la rotation de la palette 25 autour de son axe 26 d'un angle a égal à l'angle a de la portion 1 et l'on coupe alors le paquet de tôles 14 qui tombent alors horizontalement, la machine est également programmée pour augmenter pas à pas la longueur de chaque tôle. Le pas y est par exemple de 1,76 mm pour des tôles de 35 centièmes de millimètre d'épaisseur g pour un angle a de 11°15' correspondant à trente-deux portions 1 dans un tronçon 8. La formule du pas y est : y = g/(tg/a).

Sans changer l'angle a on découpe le paquet 13 de tôles de longueur identique. Pendant tout le temps du découpage le vérin 30 abaisse le bâti 24 d'une manière continue de manière à ce que la hauteur de chute des tôles coupées soit constante. Enfin, le vérin 31 pousse le bâti 24 vers la droite et l'on peut prendre le paquet de tôles 32.

## Revendications

1. Bobine électrique d'inductance shunt pour ligne de transport d'énergie électrique comprenant un noyau magnétique torique autour duquel est placé un enroulement électrique d'axe vertical, et un manteau magnétique pour la fermeture du circuit magnétique, ledit noyau magnétique comportant un empilement vertical de tronçons (8) de fer séparés les uns des autres par des entrefers, chaque tronçon se présentant sous la forme d'un disque avec un trou central, et étant constitué par une juxtaposition d'une pluralité de portions (1), chaque portion comportant une succession de tôles magnétiques (6) situées dans des plans verticaux parallèles à l'axe (7) de l'enroulement électrique, une dite portion étant formée d'un premier paquet de tôles de longueurs toutes identiques (12, 13) et d'un second paquet de tôles (14) caractérisée en ce que ledit second paquet est formé de tôles de longueurs régulièrement décroissantes d'une tôle à la suivante, et en ce que la direction (F1) de laminage des tôles est perpendiculaire à l'axe de la bobine.

2. Bobine électrique d'inductance shunt selon la revendication 1, caractérisée en ce que ledit premier paquet de tôles est divisé en deux parts (12, 13) prenant en sandwich ledit second paquet de tôles (14).

3. Machine automatique pour découper des tôles comportant des moyens d'amenée sur la machine, d'une longueur réglable d'une façon continue et à volonté, de tôle, une cisaille et un dispositif de réception des tôles coupées, caractérisée en ce que le dispositif de réception des tôles coupées comprend une palette (25) relevable d'un angle a par rapport au plan horizontal autour d'un axe perpendiculaire au sens de déplacement de la tôle, ledit axe étant situé du côté de la palette le plus proche de la cisaille, des moyens d'abaissement du dispositif de réception et des moyens de déplacement du dispositif de réception vers l'aval par rapport au sens de déplacement de la tôle.

## Claims

1. An electric shunt induction winding for an electric power transport line, comprising a torus- shaped magnetic core around which is placed an electric winding with vertical axis, and a magnetic sheath to close the magnetic circuit, said magnetic core comprising a vertical stack of iron sections (8) separated from one another by nonmagnetic sections, each section being a disk with a central hole and being constituted by juxtaposing a plurality of portions (1), each portion comprising a succession of magnetic sheets (6) situated in vertical planes which are parallel to the axis (7) of the electric winding, one of said portions being formed by a first pile of sheets all of identical length (12, 13) and by a second pile of sheets (14), characterized in that said second pile is formed of sheets of regularly decreasing lengths from one sheet to the next and in that the laminating direction (F1) of the sheets is perpendicular to the axis of the winding.

2. An electric shunt induction winding according to claim 1, characterized in that said first pile of sheets is divided into two parts (12, 13) which sandwich said second pile of sheets (14).

3. An automatic sheet cutting machine which includes means for supplying the machine with metal strips in continuous adjustable lengths and at will, cutting means and a device for receiving the sheets cut from the metal strip, characterized in that the device for receiving the cut sheets includes a plate (25) which can be raised by an angle a with respect to the horizontal plane about an axis perpendicular to the direction of motion of the sheet, said axis being situated on the side of the plate which is close to the cutting means, means for lowering the receiving device and means for moving the receiving device away from the cutting means along the direction of motion of the sheet.

## Patentansprüche

1. Elektrische Nebenschluß-Drosselspule für Leitung zum Transport elektrischer Energie, die einen torusförmigen Magnetkern, um den herum eine elektrische Wicklung mit senkrechter Achse angeordnet ist, und einen Magnetmantel zum Schließen des Magnetkreises aufweist, wobei der Magnetkern einen senkrechten Stapel von Eisenabschnitten (8) aufweist, die voneinander durch unmagnetische Abschnitt getrennt sind, wobei jeder Abschnitt die Form einer Scheibe mit einem zentralen Loch hat und durch Nebeneinanderbringen einer Vielzahl Teilen (1) entsteht, wobei jedes Teil eine Folge von Magnetblechen (6) enthält, die in zur Achse (7) der elektrischen Wicklung senkrecht liegenden Ebenen angeordnet sind, und ein solches Teil aus einem ersten Paket von Blechen identischer Länge (12,13) und einem zweiten Paket von Blechen (14) besteht, dadurch gekennzeichnet, daß das zweite Paket aus Blechen besteht, deren Längen regelmäßig von einem Blech zum anderen kürzer werden, und daß die Walzrichtung (F1) der Bleche senkrecht zur Achse der Spule liegt.

2. Elektrische Nebenschluß-Drosselspule nach Anspruch 1, dadurch gekennzeichnet, daß das erste Paket von Blechen in zwei Teile (12, 13) geteilt ist, die das zweite Paket von Blechen (14) zwischen sich einschließen.

3. Automatische Maschine zum Schneiden von Blechen, die Mittel für die Zufuhr zur Maschine von Blechen, deren Länge kontinuierlich und nach Wunsch regulierbar ist, eine Blechschere und eine Vorrichtung zur Aufnahme der geschnittenen Bleche aufweist, dadurch gekennzeichnet, daß die Vorrichtung zur Aufnahme der geschnittenen Bleche eine Platte (25), die um einen Winkel a in bezug auf die waagerechte Ebene um eine zur Bewegungsrichtung des Blechs senkrechte Achse angehoben werden kann, wobei diese Achse sich auf der Seite der Platte befindet, die der Blechschere am nächsten liegt, Mittel zum Absenken der Aufnahmevorrichtung und Mittel zur Verschiebung der Aufnahmevorrichtung in Bewegungsrichtung des Blechs aufweist.
